# EUROPÄISCHE PATENTSCHRIFT

(11) **EP 0 195 211 B1**
(45) Veröffentlichungstag und Bekanntmachung des Hinweises auf die Patenterteilung: **23.05.1990**
(21) Anmeldenummer: 86101404.1
(22) Anmeldetag: 04.02.1986
(51) Int. Cl.: B22D 43/00, B22C 9/08

(54) **Vorrichtung zum Filtern von metallischen Schmelzen**
Installation for filtering metallic melts
Dispositif pour le filtrage de bains métalliques

(30) Priorität: 14.03.1985 DE 3509113
(43) Veröffentlichungstag der Anmeldung: 24.09.1986
(73) Patentinhaber: E. Hofmann & Söhne oHG, D-6349 Breitscheid-Erdbach (DE)
(72) Erfinder: Doliwa, Heinz-Ulrich, Prof.Dr.-Ing., D-8450 Amberg (DE); Winkler, Hans E., D-8505 Röthenbach (DE)
(74) Vertreter: Matschkur, Götz, Lindner Patent- und Rechtsanwälte

(56) Entgegenhaltungen:
- DE-A- 2 637 508
- DE-U- 8 422 616
- GIESSEREI LEXIKON, Verlag Schiele & Schön, Berlin, 1974, Seite 151, linke Spalte; "Eingussfilter"

## Beschreibung

Die Erfindung richtet sich auf eine Vorrichtung zum Filtern von metallischen Schmelzen, bestehend aus einem beispielsweise aus Keramik gebildeten Körper mit einer Vielzahl von parallelen Bohrungen.

Beim Vergießen von Metallschmelzen bedient man sich in das Laufsystem eingebauter Filter der verschiedensten Art, um in der metallischen Schmelze befindliche Verunreinigungen abzuscheiden. Solche rühren aus Schlackenresten, Reaktionsprodukten von metallurgischen Behandlungen der Schmelze, nichtmetallischen Oxiden, Losspülungen aus dem Formstoff oder auch Rückständen aus mit der Schmelze in Berührung kommenden Gefäßen her. Sie sind Ursache einer hohen Ausschußquote oder aber im günstigsten Fall erheblicher Kosten für notwendige Nachbearbeitungen. Durch Einschlüsse von Verunreinigungen verändern sich die physikalischen Parameter der Werkstoffe, insbesondere die Dichtigkeit des Gußstücks in einem unbestimmbaren Maß. Oberflächliche Einschlüsse erschweren vielfach infolge ihrer Härte die Bearbeitung solcher Flächen.

Es hat nicht an Versuchen und aufwendigen Maßnahmen gefehlt, die Gußstücke von solchen störenden Einschlüssen freizuhalten, die unabhängig vom jeweiligen Formverfahren und den verwendeten Werkstoffen, also ebenso bei Eisen-Kohlenstoff-Gußwerkstoffen wie bei Nichteisen-Metallschmelzen auftreten.

Bevorzugt wurden Filter in das Laufsystem des Gießkanals eingebaut, um dadurch auch Verunreinigungen geringster Größe noch wirksam zu erfassen. Es sind eine offenporige Schaumstruktur aufweisende Filterkörper bekanntgeworden, deren Porosität sich in einer für diese Gießzwecke geeigneten Bandbreite bewegt. Solche Filter weisen jedoch eine höchst unregelmäßige Gestaltung der Durchtrittskanäle und Zellenwände auf, was zwar die Fließrichtung der Schmelze und deren Strömungsgeschwindigkeit, andererseits die Strömungsverhältnisse insgesamt unberechenbar beeinflußt, so daß die zu erwartenden Strömungsverluste und die Verlängerung der Gießzeit nicht mehr bestimmbar waren. Gerade die Einhaltung einer bestimmten Gießzeit ist jedoch beispielsweise bei der Herstellung dünnwandiger Gußstücke unbedingt erforderlich, um Fehlgüssen durch Nichtauslaufen oder Kaltschweißen vorzubeugen.

Eine andere Filtergattung sind netzartige Gewebe aus hochfeuerfesten Fasern, deren Durchflußquerschnitt zwar hinreichend exakt definierbar ist, deren Filterwirkung sich aber überwiegend auf das Abscheiden von Einspülungen mit Feststoffcharkter begrenzt. Außerdem bereiten derartige Filter ungeachtet ihrer möglichen Härtung mit Kunstharzen od. dgl. erhebliche Einbauschwierigkeiten.

Keramische Filterplatten mit einer Vielzahl im Querschnitt runder Bohrungen von kleinem Querschnitt lassen sich hinsichtlich ihres Durchgangsquerschnitts ausreichend genau bestimmen. Ihnen haftet aber der Mangel an, daß sie die Strömung der Schmelze nicht umlenken. Ab einer bestimmten Plattendicke vergrößert sich ihr Strömungswiderstand, was wiederum Grund für eine entsprechende Verlängerung der Gießzeit ist. Alle vorbekannten Arten von Filtern erlangen eine vergleichsweise große Bemessung für den Lauf-oder Eingußabschnitt. Dies führt zu einem steigenden Kreislaufanteil und zu einer ünerwunschten Verschlechterung des Gußausbringens. Die Filterwirkungen dieser vorbekannten Vorrichtungen gehen davon aus, daß die Schmelze vor dem Filter gestaut und dann mehr oder weniger enge Kanäle oder Bohrungen durchströmen muß, um die der Schmelze anhaftenden Verunreinigungen an den Wänden der Bohrungen oder Kanäle aufzufangen.

Ferner sind Filterelemente zum Filtrieren von Metallschmelzen bekannt (DE-A-33 40 417), die aus einem auf einem mit Durchgangsöffnungen versehenen Träger angeordneten Filtergewebe bestehen. Der Träger ist aus einer keramischen Masse gebildet. Damit soll ein Filterelement geschaffen werden, das ohne weiteres an die gewünschte Position im Einguß oder in der Gießform eingebracht werden kann und das eine optimale Filtrierung der Metallschmelze bei ausreichender mechanischer Stabilität gewährleistet. Eine Umlenkung der Schmelze wird damit allerdings nicht bewirkt.

Grundsätzlich sind solche Metallschmelzen praktisch inkompressible Flüssigkeiten, deren Produkt aus Querschnitt und Strömungsgeschwindigkeit als konstant unterstellt wird. Dabei bestimmt das Produkt das Gußvolumen pro Zeiteinheit, die sogenannte Gießleistung, die zum Formfüllen erforderliche Zeit, die weitgehend in Abhängigkeit von dem jeweils verwendeten Werkstoff vorgegeben ist. Soll eine bestimmte Gießleistung über die ganz Formfüllungszeit aufrechterhalten werden, ohne daß ein Teil der Schmelze am Einguß überläuft, so wird die Strömungsgeschwindigkeit in dem verengten Durchflußquerschnitt des Filters stark zunehmen, und zwar in der Regel um mehr als das Doppelte gegenüber der Strömungsgeschwindigkeit vor dem Filter. Diese Erhöhung der Strömungsgeschwindigkeit wirkt der Abscheidung von in der Schmelze enthaltenen feinstverteitten Verunreinigungen entgegen, und selbst abscheidungsfähige Partikel werden von der schnellen Strömung teilweise wieder mitgerissen.

Von diesen Erwägungen geht die Erfindung aus in dem Bemühen, einen Filter zu schaffen, der ebenso einfach und unkompliziert im Aufbau, wie in der Wirkungsweise verbessert ist. Erfindungsgemäß wird diese Aufgabe bei einer Vorrichtung der eingangs bezeichneten Art dadurch gelöst, daß eine einlaufseitige Platte und eine auslaufseitige Platte in Strömungsrichtung der Schmelze und in Abstand hintereinander angeordnet sind, wobei die Bohrungen im oberen Bereich der einlaufseitigen Platte und im unteren Bereich der auslaufseitigen Platte liegen und daß zwischen diesen Platte eine die Strömung beruhigende Kammer vorgesehen ist, in der der Strom der Schmelze von oben nach unten umgelenkt ist.

Die Erfindung geht hierbei von dem Grundgedanken aus, daß die Abscheidung von Verunreinigungen aus einer metallischen Schmelze einen bestimmten Zeitfaktor erfordert, weshalb im Bereich der Filtervorrichtung die Strömung der Schmelze durch Verminderung der Strömungsgeschwindigkeit eine Beruhigung erfährt. Durch das Versetzen der eingangs- und ausgangsseitigen Bohrungen gegeneinander erfährt die Strömung zudem eine Umlenkung, die die Abscheidungsvorgänge erheblich begünstigt. Mit der Erfindung wird dem Umstand begegnet, daß die abzuscheidenden Produkte in aller Regel einer Auftriebskraft unterliegen und in der Strömung unter bestimmten Bedingungen leicht aufsteigen können. Die erfindungsgemäße Anordnung der beiderseitigen Bohrungen macht zusätzliche Maßnahmen zur Umlenkung der Strömungsrichtung entbehrlich. Durch die Ablenkung der Strömung nach unten wird ein Aufsteigen der Verunreinigungspartikel in der Schmelze nach oben begünstigt.

Es hat sich als besonders vorteilhaft erwiesen, die Anordnung so zu treffen, daß der Gesamtquerschnitt der Bohrungen der einlaufseitigen Platte größer ist als derjenige der auslaufseitigen Platte. Die Strömung wird also in der austaufseitigen Platte erhöht. Eine besonders praktische Lösung dieses Gedankens sieht die Erfindung darin, daß die Anzahl der Bohrungen der einlaufseitigen Platte größer ist als diejenige der auslaufseitigen Platte. Eine andere Alternative besteht darin, Bohrungen unterschiedlichen Durchmessers zu verwenden.

Es liegt im Rahmen der Erfindung, daß wenigstens die eine Platte an die Plattenebene angewinkelte Randleisten aufweist, die als Abstandhalter gegenüber der anderen Platte dienen. Auf diese Weise werden zusätzliche Bauteile entbehrlich, die andernfalls zur Ausbildung der Beruhigungskammer zwischen den beiden Platten erforderlich wären. Eine andere Alternative sieht die Erfindung in der Weise vor, daß beide Platten an die Plattenebene angewinkelte Randleisten aufweisen, die in Einbaustellung aneinander anliegen. Die Platten haben dann etwa die gleiche Grundform, und sie unterscheiden sich vornehmlich durch die versetzte Anordnung der Bohrungen und die unterschiedliche Bohrungszahl.

Die Bohrungen können aus fertigungstechnischen Gründen der Filterplatten einen runden Querschnitt aufweisen. Man ist allerdings bemüht, die einzelnen Strömungsfäden von einem Drall freizuhalten, was insbesondere bei empfindlichen Gießwerkstoffen eine große Rolle spielt. Um mit Sicherheit einen möglichen Drall auszuschließen, können die Bohrungen einen dreieckigen oder auch mehreckigen Querschnitt aufweisen.

Schließlich liegt es im Rahmen der Erfindung, daß der Querschnitt der Beruhigungskammer etwa dem Strömungsquerschnitt des Gießkanals vor dem Filter entspricht. In der Beruhigungskammer wird damit die Strömung nach dem Passieren der einlaufseitigen Filterplatte auf einen Wert verlangsamt, wie er vor dem Einlauf in den Filter herrscht. Dies führt zu dem Vorteil eines niedrigen Druckverlustes, was einem geringen Strömungsverlust gleichkommt, und einem besonders hohen Wirkungsgrad des Abscheidungsvorganges. Vorzugsweise ist der Strömungsquerschnitt der Beruhigungskammer mindestens doppelt so groß wie der Strömungsquerschnitt der einlaufseitigen Platte.

Weitere Merkmale, Einzelheiten und Vorteile der Erfindung ergeben sich aus der folgenden Beschreibung einiger bevorzugter Ausführungsformen der Erfindung sowie anhand der Zeichnung. Hierbei zeigen:
Fig. 1 die einlaufseitige Platte von ihrer stromabwärtigen Seite;
Fig. 2 die auslaufseitige Platte von der stromaufwärtigen Seite;
Ftg. 3 einen Schnitt etwa nach Linie III-III in Fig. 1;
Fig. 4 einen Schnitt etwa nach Linie IV-IV in Fig. 2;
Fig. 5 die beiden Platten des Filters in Einbaustellung etwa im Schnitt nach Linie V-V in Fig. 6;
Fig. 6 die beiden Platten in Pfeilrichtung VI in Fig. 5;
Fig. 7 und 8 eine abgewandelte Ausführungsform in einer den Fig. 1 und 2 entsprechenden Darstellung.

Die beiden Platten 1 und 2 weisen ein identisches Profil von etwa Trapezform auf. Ihre Außenkontur entspricht damit den üblicherweise mit Trapezquerschnitt ausgeführten Läufen des Gießkanals. Die Platten 1 und 2 können allerdings jede andere beliebige Formgebung erhalten. Die Filterplatte 1 ist der Einlaufseite in einem Gießkanal zugeordnet. Ihre stromaufwärtige Seite ist mit 3 bezeichnet. An zwei gegenüberliegenden Seiten weist sie je eine Randleiste 4 auf, die an die Ebene der Platte 1 angewinkelt ist. Die allgemeine Formgebung der auslaufseitigen Platte 2 entspricht völlig der Gestaltung der Platte 1. Bei dieser Platte 2 ist die stromabwärtige Seite mit 5 bezeichnet.

Die der Einlaufseite zugeordnete Platte 1 weist bei der wiedergegebenen Ausführungsform vier Reihen von einen zylindrischen Querschnitt aufweisenden Bohrungen 6 auf. Dabei sind die Bohrungen 6 der einzelnen Reihen jeweils auf Lücke übereinander angeordnet. Die Bohrungen befinden sich etwa in der oberen Hälfte der Platte 1. Die Bohrungen 6 der Platte 2 weisen gleichfalls einen zylindrischen Querschnitt auf, und sie sind bei der wiedergebenen Ausführungsform in drei Reihen übereinander, jeweils auf Lücke, angeordnet und zwar im Bereich der unteren Hälfte der Platte, also angrenzend an die Trapezbasis. Der Zusammenbau beider Platten 1 und 2 ergibt sich aus der Fig. 5, wobei die Flächen 3 und 5 jeweils nach außen weisen und die Randleisten 4 flächig aneinander anliegen. Bei der durch die Pfeile 7 angedeuteten Strömungsrichtung tritt die Schmelze durch die im Kopf der Platte 1 angeordneten Bohrungen in einen inneren Beruhigungsraum 8 ein, und sie verläßt diesen Raum 8 durch die im unteren Plattenteil angeordneten Bohrungen 6 der Platte 2. Hierbei wird die Strömungsrichtung sowohl beim Eintritt, als beim Austritt aus dem Beruhigungsraum 8 etwa im rechten Winkel abgelenkt. Hierbei schwimmen die Verunreinigungen der Schmelze auf und lagern sich oberhalb der Schmelze innerhalb des Beruhigungsraumes 8 ab.

Die Ausführungsform nach den Fig. 7 u. 8 zeichnet sich dadurch aus, daß die Bohrungen 6 einen dreieckigen Querschnitt aufweisen, was einem Drall des die Bohrungen 6 durchströmenden Fadens der Schmelze verhindert.

Die Befestigung der beiden Platten 1 u. 2 in dem Gießkanal erfolgt in üblicher und deshalb im einzelnen nicht wiedergegebener Weise in einer Aussparung der Wand, in die der Umfang der Platten 1 u. 2 eingreift. Die Platten 1 u. 2 bestehen vorzugsweise aus einem keramischen Werkstoff, was eine gute Formgebung und eine hohe Haltbarkeit gewährleistet.

## Patentansprüche

1. Vorrichtung zum Filtern von metallischen Schmelzen, bestehend aus einem beispielsweise aus Keramik gebildeten Körper mit einer Vielzahl von parallelen Bohrungen, dadurch gekennzeichnet, daß eine einlaufseitige Platte (1) und eine auslaufseitige Platte (2) in Strömungsrichtung der Schmelze und in Abstand hintereinander angeordnet sind, wobei die Bohrungen (6) im oberen Bereich der einlaufseitigen Platte (1) und im unteren Bereich der auslaufseitigen Platte (2) liegen, und daß zwischen diesen Platten (1, 2) eine die Strömung beruhigende Kammer vorgesehen ist, in der der Strom der Schmelze von oben nach unten umgelenkt ist.

2. Vorrichtung nach Anspruch 1, dadurch gekennzeichnet, daß der Gesamtquerschnitt der Bohrungen (6) der einlaufseitigen Platte (1) größer ist als derjenige der auslaufseitigen Platte (2).

3. Vorrichtung nach einem der Ansprüche 1 oder 2, dadurch gekennzeichnet, daß die Anzahl der Bohrungen (6) der einlaufseitigen Platte (1) größer ist als diejenige der auslaufseitigen Platte (2).

4. Vorrichtung nach einem der Ansprüche 1 bis 3, dadurch gekennzeichnet, daß wenigstens die eine Platte (1, 2) an die Plattenebene angewinkelte Randleisten (4) aufweist, die als Abstandhalter gegenüber der anderen Platte (1, 2) dienen.

5. Vorrichtung nach einem der Ansprüche 1 bis 3, dadurch gekennzeichnet, daß beide Platten (1, 2) an die Plattenebene angewinkelte Randleisten (4) aufweisen, die in Einbaustellung aneinander anliegen.

6. Vorrichtung nach einem der Ansprüche 1 bis 5, dadurch gekennzeichnet, daß die Bohrungen (6) einen runden, dreieckigen oder mehreckigen Querschnitt aufweisen.

7. Vorrichtung nach einem der Ansprüchew 1 bis 6, dadurch gekennzeichnet, daß die Platten (1, 2) eine den Gießkanal-Querschnitt entsprechende Kontur aufweisen.

8. Vorrichtung nach einem der Ansprüche 1 bis 7, dadurch gekennzeichnet, daß der Querschnitt der Beruhigungskammer (8) etwa dem Querschnitt des Gießkanals vor dem Filter entspricht.

9. Vorrichtung nach einem der Ansprüche 1 bis 8, dadurch gekennzeichnet, daß der Querschnitt der Beruhigungskammer (8) etwa dem doppelten Wert des Strömungsquerschnitts der einlaufseitigen Platte (1) entspricht.

## Revendications

1. Dispositif pour le filtrage de produits fondus métalliques, comprenant un corps, par exemple en céramique, avec une pluralité de trous parallèles, caractérisé en ce qu'une plaque (1) côté entrée et une plaque (2) côté sortie sont disposées espacées l'une derrière l'autre dans le sens d'écoulement du produit fondu, les trous (6) étant situés dans la partie supérieure de la plaque (1) côté entrée et dans la partie inférieure de la plaque (2) côté sortie, et en ce qu'une chambre destinée à stabiliser le courant est prévue entre ces deux plaques (1, 2), dans laquelle le courant du produit fondu est dévié de haut en bas.

2. Dispositif selon la revendication 1, caractérisé en ce que la section totale des trous (6) de la plaque (1) côté entrée est supérieure à celle de la plaque (2) côté sortie.

3. Dispositif selon l'une des revendications 1 ou 2, caractérisé en ce que le nombre de trous (6) de la plaque (1) côté entrée est supérieure à celui de la plaque (2) côté sortie.

4. Dispositif selon l'une des revendications 1 à 3, caractérisé en ce qu'une plaque (1, 2) au moins comporte dans son plan des bordures angulaires (4) servant d'entretoises par rapport à l'autre plaque (1, 2).

5. Dispositif selon l'une des revendications 1 à 3, caractérisé en ce que les deux plaques (1, 2) comportent dans leur plan des bordures angulaires (4) qui viennent en appui les uns contre les autres en position de montage.

6. Dispositif selon l'une des revendications 1 à 5, caractérisé en ce que les trous (6) sont de section circulaire, triangulaire ou polygonale.

7. Dispositif selon l'une des revendications 1 à 6, caractérisé en ce que les plaques (1, 2) ont un contour correspondant à la section du conduit de coulée.

8. Dispositif selon l'une des revendications 1 à 7, caractérisé en ce que la section de la chambre de stabilisation (8) correspond approximativement à la section du conduit de coulée en amont du filtre.

9. Dispositif selon l'une des revendications 1 à 8, caractérisé en ce que la section de la chambre de stabilisation (8) est approximativement égale au double de la section d'écoulement de la plaque (1) côté entrée.

## Claims

1. Device for the filtration of metallic melts, consisting of a body formed for example of ceramic material with a plurality of parallel bores, characterised in that a plate (1) on the inflow side and a plate (2) on the outflow side are arranged in the direction of flow of the melt and at a spacing one behind the other, the bores (6) lying in the upper region of the plate (1) on the inflow side and in the lower region of the plate (2) on the outflow side, and that between these plates (1, 2) there is provided a flow damping chamber in which the flow of the melt is deflected from above to below.

2. A device according to Claim 1, characterised in that the total cross-sectional area of the bores (6) of the plate (1) on the inflow side is greater than that of the plate (2) on the outflow side.

3. The device according to one of Claims 1 or 2, characterised in that the number of the bores (6) of the plate (1) on the inflow side is greater than that of the plate (2) on the outflow side.

4. Device according to one of Claims 1 to 3, characterised in that at least one of the plates (1, 2) comprises angled peripheral ledges (4) which serve as spacers with respect to the other plate (1, 2).

5. Device according to one of Claims 1 to 3, characterised in that both plates (1, 2) comprise peripheral ledges (4) on the plane of the plate which abut against one another in the assembled position.

6. Device according to any one of Claims 1 to 5, characterised in that bores (6) comprise a round, three-cornered or polygonal cross-section.

7. Device according to any one of Claims 1 to 6, characterised in that the plates (1, 2) have a shape corresponding to the cross-section of the pouring channel.

8. Device according to any one of Claims 1 to 7, characterised in that the cross-section of the damping chamber (8) corresponds approximately with the cross-section of the pouring channel in front of the filter.

9. Device according to any one of Claims 1 to 8, characterised in that the cross-section of the damping chamber (8) corresponds to approximately twice the value of the cross-section provided for flow by the plate (1) on the inflow side.
